# EUROPÄISCHE PATENTSCHRIFT

(11) **EP 1 502 670 B1**
(45) Veröffentlichungstag und Bekanntmachung des Hinweises auf die Patenterteilung: **15.02.2006**
(21) Anmeldenummer: 04013788.7
(22) Anmeldetag: 11.06.2004
(51) Int. Cl.: B21C 43/04

(54) **Vorrichtung zum Reinigen und Polieren von Drahtoberflächen sowie zur Verbesserung der Drahtqualität für die Weiterverarbeitung**
Device for cleaning and polishing wire and for improving the quality of the wire for further processing
Dispositif pour le nettoyage et polissage d'un fil et pour l'amélioration de la qualité du fil pour un traitement successif

(30) Priorität: 29.07.2003 DE 10334492
(43) Veröffentlichungstag der Anmeldung: 02.02.2005
(73) Patentinhaber: MTB Meier Technische Beratungen GmbH, 13403 Berlin (DE)
(72) Erfinder: Meier, Heinz, 14612 Falkensee (DE)
(74) Vertreter: Bergelt, Klaus

(56) Entgegenhaltungen:
- EP-A- 0 931 601
- EP-A- 1 110 638
- CH-A- 251 466
- DE-C- 912 204
- DE-C- 3 821 362
- US-A- 997 167
- US-A- 3 081 524

## Beschreibung

Die Erfindung betrifft eine Vorrichtung welche Oberflächen von Stahldraht reinigt und poliert und außerdem das Drahtgefüge dermaßen beeinflusst, dass die Struktur des Drahtes entspannt und gleichmäßig ausgestaltet wird.

Die Ergebnisse der bisher bekannten Verfahren und Vorrichtungen warmgewalzten Stahldraht durch Knicken und Bürsten oder mechanisch durch Strahlen oder Schälen oder auch chemisch von der Walzhaut (Zunder) zu reinigen, sind entweder völlig unzureichend, beschädigen die Oberfläche, verändern die Struktur des Drahtes in negativer Weise oder sind sehr teuer, wenn eine hinreichende Qualität für die Weiterverarbeitung erreicht werden soll.

So sind eine Vielzahl von Lösungen bekannt, den Reinigungsvorgang zu verbessern. Für die grobe Entzunderung dient regelmäßig eine Lösung nach der DE 912 204 C, nach der eine Maschine so ausgebildet ist, dass sie über Rollen (sogenannte Brechrollen) und abschließend mit rotierenden Bürsten, die den Draht bedeckende Walzhaut mechanisch zerreißt und durch anschließendes Bürsten zu reinigen versucht. Zur Entzunderung dient auch die Lösung nach der DE 912 563 C. Hier werden anstelle rotierender Bürsten zur Entfernung des durch Brechrollen vorgelockerten Zunders feststehende Schaber mit an dem Querschnitt des Drahtes angepassten Schabekanten als Einrichtung zum Entfernen des Zunders verwendet.

Mit den bisher beschriebenen Lösungen ist lediglich eine unvollständige Grobreinigung möglich ohne Einfluss auf eine Glättung der Oberfläche und eine positive Veränderung der Drahtstruktur. Eine einfache Form der Drahtreinigung soll nach der DE 167 6964 U einen Schmierfilm vom Draht dadurch entfernen, dass dieser durch den Hohlraum eines Gusskörpers gezogen wird, der mit Hanf gefüllt ist welcher mit einem Entfettungsmittel und einem Rostentfernungsmittel getränkt wird. Eine andere, ebenso unbefriedigende Lösung, ist ein Verfahren und eine Vorrichtung zur weiteren Reinigung der Drahtoberfläche nach der DE 10 001 591 A1, indem eine Abstreifvorrichtung in der Form eines den Draht spiralförmig umspannenden Textilmaterialstranges verwendet wird, der sich mit dem Draht, jedoch langsamer als dieser fortbewegt und die restlichen Verunreinigungen aufnehmen und enterfernen soll. Die im Textilstrang angesammelten Verunreinigungen können mit diesem entfernt und entsorgt werden. Zur Erhöhung des Reinigungseffektes wird auch hier der Textilstrang mit einem Reinigungsmittel oder mit einem Lösungsmittel getränkt. Nachteilig bei dieser Lösung ist die Verwendung von teilweise sehr aggressiven Chemikalien und der Verbrauch an Textilmaterial, welches wegen der nicht zu vermeidenden Verunreinigung sehr oft ausgetauscht werden muss. Eine polierte Oberfläche ist mit diesem Verfahren nicht erreichbar. Die Drahtstruktur wird gleichfalls nicht beeinflusst. Bekannt ist auch eine statische Vorrichtung zur mechanischen Reinigung von Draht in einer Anlage zum Ziehen von Stahldrähten nach der DE 6940 74 88 T2 unter Verwendung von Stahlwolle. Die Vorrichtung besteht aus einer Presse, ausgestattet mit mindestens einem Paar sich gegenüberstehenden Arbeitselementen, die an beiden Seiten des Walzdrahtes angeordnet und entlang von Führungen quer zur Zielrichtung durch entsprechende Arbeitsmittel zueinander beweglich sind. Die Arbeitselemente sind dabei so ausgelegt, dass sie ineinander greifen, um die eingebrachte Schicht aus Stahlwolle gegen den Draht zu drücken und zu halten. Die Stahlwolle dient bei diesem Vorgang dazu, die Rückstände vorheriger Reinigungsvorgänge vom Draht zu entfernen. Es geht somit bei dieser Vorrichtung nicht um ein Polieren des Drahtes, sondern es ist sogar erwünscht, dass die durch das Zusammenwirken von Draht und Stahlwolle entstandenen Rauheiten zum eigentlichen Ziehvorgang unverändert erhalten bleiben.

Gleichfalls Stahlwolle wird in einer äußerst aufwendigen, mittels diversen Umlenkrollen zur Reinigung durch Knicken in der US-Schrift 3,081,524 dargestellten Anlage zur Anwendung gebracht. Das zwischengeschaltete, mit Stahlwolle gefüllte Reinigungsgerät rotiert dabei um den Stahldraht. Auch bei dieser Lösung des Abschupp- und Brechmechanismus ist die Reinigung von vorhandenen Rückständen vordergründig.

Ein Poliereffekt sowie eine Verbesserung der Drahtstruktur wird nicht angestrebt. Gleiches gilt auch für die in der Lösung der CH-A-251466, welche die Basis für den Oberbegriff des Anspruchs 1 bildet, wo eine Vorrichtung zum Reinigen und Polieren von Drahtoberflächen welche mittels eines Rotors, in dessen Gehäuse bürstenartige Reinigungsköpfe versetzt angebracht sind, offenbart, so dass zwar eine gründliche Reinigung des Drahtes für eine blanke Oberfläche erfolgen kann, jedoch eine veredelte Oberfläche ausschließt.

Die Erfindung hat sich somit die Aufgabe gestellt, eine Vorrichtung zu entwickeln, welche mit einfachsten, sparsamsten und nicht störanfälligen Mitteln gleichzeitig die Drahtoberfläche sauber reinigt, glättet und poliert und durch diese Arbeitsvorgänge den Draht entspannt und seine Struktur gleichmäßiger gestaltet, so dass für die Weiterverarbeitung ein optimales Material zur Verfügung steht.

Die Aufgabe wird erfindungsgemäß durch die Merkmale des Patentanspruchs 1 gelöst.

Die durch die Reinigungsköpfe als rotierende Einheiten entstehenden Fliehkräfte, die sich mit den Rotationsgeschwindigkeiten verändern, werden ausgenutzt, um den geforderten Andruck der Reinigungsköpfe an den durchlaufenden Draht zu erzeugen und kontinuierlich anzupassen, so dass die beim Drahtwalzen unvermeidlichen Schwankungen im Drahtdurchmesser keine Auswirkungen haben. Vorzugsweise kommen dabei drei Reinigungsköpfe in der rotierenden Vorrichtung zur Anwendung, die sich in gerader Linie auf den durchlaufenden Draht zu bewegen können.

Da sich der Andruck durch die jeweilige Rotationsgeschwindigkeit regeln lässt, kann der Andruck auch an die jeweilige Drahtstärke angepasst werden. Eine Nachregulierung entfällt. Außerdem wird die möglicherweise unterschiedliche Abnutzung der in den Reinigungsköpfen enthaltenen brikettförmig vorgepressten Stahlwolle und die dadurch entstehenden unterschiedlichen Andruckstärken, die dazu führen können, dass der Draht gebogen wird, was unerwünschte Spannungen zur Folge hat, durch das verwendete Ausgleichsgestänge vermieden. Der so erzielte Andruckausgleich führt dazu, dass die Reinigungsköpfe zentriert werden, so dass der durchlaufende Draht nicht verbogen werden kann. Eine ungleiche Abnutzung der Stahlwolle wird durch die hierdurch bewirkte Verstärkung oder Verminderung des Andrucks in dem einzelnen Reinigungskopf schnellstens ausgeglichen.

Die Verwendung von brikettförmig vorgepresster Stahlwolle erhöht die Nutzzeit einer Füllung um ein Vielfaches, was wiederum zu einer Verminderung der Reinigungskosten führt. Möglich ist der Einsatz von mehreren vorzugsweise aber zwei Einrichtungen hintereinander mit entgegengesetzter Rotationsrichtung. Dadurch entsteht auf dem Draht eine gleichmäßige Struktur im Mikronbereich, welches die Weiterverarbeitung und insbesondere die anschließende Oberflächenbeschichtung (verchromen, vernickeln, verzinken), deutlich erleichtert und den Materialverbrauch bei diesen Vorgängen senkt, da die Haftung an der Drahtoberfläche sich wesentlich verbessert. Die bei der Rotation entstehende Reibung der Stahlwolle entfaltet zugleich mit der dadurch entstehenden Wärme eine Tiefenwirkung auf die Struktur des Drahtes, die einerseits zu einer deutlichen Entspannung und darüber hinaus andererseits zu einer Erhöhung der gleichmäßigen Struktur im Molekularbereich führt. Die Weiterverarbeitung, insbesondere die Herstellung von Biegeteilen, wird dadurch wesentlich erleichtert, und der Herstellungsaufwand verringert.

Die Erfindung soll nachstehend an einem Ausführungsbeispiel mittels Zeichnungen näher beschrieben werden.
Es zeigt:
- Fig. 1: eine Vorrichtung als Einheit mit einer zweiten Vorrichtung in Seitenansicht gekoppelt
- Fig. 2: einen Schnitt A - A nach Fig. 1
- Fig. 3: einen Reinigungskopf als Einzelheit in Draufsicht
- Fig. 4: einen Schnitt eines Reinigungskopfes in Seitenansicht nach Fig. 3

Nach Fig.1 besteht die Vorrichtung aus einem Rotor, dessen Gehäuse aus zwei seitlichen runden Stirnplatten 1, in welche im gleichen Abstand die Stirnplatten 1 verbindende rechteckige Hohlprofile 2 fest eingelassen sind. In zwei gegenüberliegenden Hohlprofilen 2, werden jeweils im gleichen Abstand, paarweise Führungsstangen 3, gleitend geführt, welche versetzt zur Mittelachse des Rotors, die gleichzeitig mit dem zu bearbeitenden Draht 5 identisch ist, mit Reinigungsköpfen 4, fest verbunden sind.

D.h., die Reinigungsköpfe 4 sind jeweils so angeordnet, dass sich der in der Mitte befindliche Reinigungskopf 4 auf der einen Seite des zu bearbeitenden Drahtes 5 befindet, während die beiden außenliegenden Reinigungsköpfe 4 auf der gegenüberliegenden Seite angebracht sind. Die im Hohlprofil 2 geführten Führungsstangen 3 überragen auf der Arbeitsseite als Massenausgleich ca. 1/3 ihrer Länge den Rotorkörper, während auf der anderen Seite die Führungsstangen 3, durch Ausgleichsgewichte 6 miteinander verbunden und geführt werden.

Mittels Ausgleichsgestänge 7 werden die auf der einen Seite des Drahtes 5 drückenden Reinigungsköpfe 4 mit dem dazwischen auf der Gegenseite drückenden Reinigungskopf 4, verbunden. Parallel zu den Reinigungsköpfen 4, in an der Außenfläche der Hohlprofile 2 angebrachten Stützen 8, ist in Höhe der Mittelachse 5 des Rotors eine Drehachse 9 zur Lagerung der Ausgleichsgestänge 7, die an beiden Enden mit Langlöchern 10 versehen sind, eingebracht.

Auf einem Maschinenkörper 11, werden über Lagerböcke 12, die mit den Stirnplatten 1 fest verbundenen Wellenstümpfe 13 aufgenommen und gelagert. Der ankommende vorgereinigte Draht wird dabei über Führungsrollen 14 mittig, durch die jeweilige, mit einer Durchgangsöffnung versehene Antriebsscheibe 15 sowie den jeweiligen Wellenstumpf 14 hindurchgeführt.

Die zur Bearbeitung notwendigen, zwischen den Führungsstangen 3 befestigten Reinigungsköpfe 4, nach Fig. 3 u. 4, sind dabei so aufgebaut, dass jeweils stirnseitig angebrachte Kappen 16 mit Aussparungen, Wellenstümpfe 17 der Führungsstangen 3, fest aufnehmen. Beide Kappen 16, sind an ihrer Ober- und Unterseite durch Haltestege 18 und 19 verbunden.

Der Haltesteg 18 ist dabei fest mit den stirnseitigen Kappen 16, vereinigt, während der gegenüberliegende Haltesteg 19 lösbar, über Schrauben 20, mit den Kappen 16 verbunden ist.

In dem sich so ergebenden Hohlraum ist ein in Arbeitsrichtung nach unten offenes Gehäuse 21, zur Aufnahme der brikettförmig vorgepressten Stahlwolle 22, eingebracht. Das Gehäuse 21 als U-förmige Aufnahme ist mit den fest verbundenen Teilen, - obere Kappe 16- und - hinterer Haltesteg 18-, fest verschweißt. Der lösbare Haltesteg 19 der über Führungs- und Druckelemente mit dem in die offene Seite des Gehäuses 21 eingreifenden Deckel 23 verbunden ist, dient dagegen gleichzeitig als Sicherungs-, und zur Befüllung mit vorgepresster Stahlwolle 22 als Spannelement.

Zur Erreichung der Spannung ist der Deckel 23 mit Stehbolzen 24 verschraubt, auf denen Druckfedern 25 gleiten, welche durch den lösbaren Haltesteg 19 und auf diesem aufgeschweißte hohle Zylinder 26, hindurch geführt werden.

Zwischen den Stehbolzen 24 mit Druckfedern 25 dient ein gleichfalls mit dem Deckel 23 verbundener Führungsbolzen 27, der außer im lösbaren Haltesteg 19 noch über eine nach oben offenen Buchse 28, die auch auf dem Haltesteg 19 aufgeschweißt ist, geführt wird, dem gleichmäßigen Andruck.

Mittig auf dem hinteren Haltesteg 18 ist ein mit Bund versehener Bolzen 29 zur Halterung und Führung der darin gleitenden Langlöcher 10 der Ausgleichsgestänge 7 eingeschraubt.

Die im Arbeitszustand rotierenden Reinigungsköpfe 4 auf den Führungstangen 3 mit Ausgleichgewichten 6 erzeugen Fliehkräfte, die sich mit den Rotationsgeschwindigkeiten verändern. Sie werden entsprechend der zu bearbeitenden Drahtdicke ausgenutzt, um den geforderten Andruck der Reinigungsköpfe 4 an den durchlaufenden Draht 5 zu erzeugen, aufrecht zu erhalten bzw. auch mittels der Ausgleichsgestänge 7 anzupassen, so dass ein Nachregulieren entfällt.

### Aufstellung der verwendeten Bezugszeichen

- 1.: Stirnplatte
- 2.: Hohlprofil
- 3.: Führungsstange
- 4.: Reinigungskopf
- 5.: Draht / Mittelachse
- 6.: Ausgleichsgewicht
- 7.: Ausgleichsgestänge
- 8.: Stütze
- 9.: Drehachse
- 10.: Langloch
- 11.: Maschinenkörper
- 12.: Lagerbock
- 13.: Wellenstumpf
- 14.: Führungsrolle
- 15.: Antriebsscheibe
- 16.: Kappen
- 17.: Wellenstümpfe
- 18.: Haltesteg (fest)
- 19.: Haltesteg (lose)
- 20.: Schraube
- 21.: Gehäuse
- 22.: Stahlwolle
- 23.: Deckel
- 24.: Stehbolzen
- 25.: Druckfeder
- 26.: Zylinder
- 27.: Führungsbolzen
- 28.: Buchse
- 29.: Bolzen

## Patentansprüche

1. Vorrichtung zum Reinigen und Polieren von Drahtoberflächen sowie zur Verbesserung der Drahtqualität für die Weiterverarbeitung, wobei die Vorrichtung als Rotor aufgebaut ist dessen Gehäuse aus zwei seitlichen runden Stirnplatten (1) besteht, **dadurch gekennzeichnet, dass** in die zwei seitlichen runden Stirnplatten bündig mit dem Außendurchmesser der runden Stirnplatten (1) diese verbindende rechteckige Hohlprofile (2) eingelassen sind, wobei in zwei der sich gegenüberliegenden Hohlprofile (2) in einer durch die Längsachse der sich gegenüberliegenden zwei Hohlprofile definierten Ebene jeweils im gleichen Abstand paarweise Führungsstangen (3) gleitend geführt werden, die in Arbeitsrichtung mit Ausgleichsgewichten (6), zur Veränderung des Anpressdruckes entsprechend der Drehzahl, welche die Führungsstangen miteinander verbinden, versehen sind und zwischen denen versetzt zur Mittelachse (5) des Rotors mindestens drei Reinigungsköpfe (4), die durch Ausgleichsgestänge (7) untereinander verbunden sind, fest angebracht sind, wobei sich die Reinigungsköpfe (4) in einer Ebene auf den zu bearbeitenden Draht (5) so zu bewegen, dass dabei jeweils ein mittlerer Reinigungskopf (4) auf der einen Seite des zu bearbeitenden Drahtes (5) drückt, während die beiden außen liegenden Reinigungsköpfe (4) auf der Gegenseite ihren Druck ausüben.

2. Vorrichtung nach Anspruch 1 **dadurch gekennzeichnet, dass** mit den Stirnplatten (1) festverbundene Wellenstümpfe (13), in auf einen Maschinenkörper (11) aufgeschraubten Lagerböcken (12), drehbar gelagert sind, wobei diese einschließlich einer notwendigen Antriebsscheibe (15) jeweils mittig mit Durchgangsöffnungen versehen sind.

3. Vorrichtung nach Anspruch 1 **dadurch gekennzeichnet, dass** die Ausgleichsgestänge (7) an beiden Enden mit Langlöchern (10) versehen sind, die auf einem Bolzen (29), der mittig auf einem Haltesteg (18) des Reinigungskopfes (4) angebracht ist, gleiten, wobei die Ausgleichsgestänge (7) auf einer in Höhe der Mittelachse (5) des Rotors eingelassenen Drehachse (9), welche sich in dafür parallel zu den Reinigungsköpfen (4) an den Außenflächen der Hohlprofile (2) angebrachten Stützen (8), befindet, fixiert sind.

4. Vorrichtung nach Anspruch 1 und 2 gekennzeichnet, dass die in den sich gegenüberliegenden Hohlprofilen (2) gleitenden Führungsstangen (3), mit darin eingebundenen Reinigungsköpfen (4), jeweils in Arbeitsrichtung mit Ausgleichsgewichten (6), die gleichzeitig die Führungsstangen (3) miteinander verbinden, versehen sind, während auf der gegenüberliegenden Seite die Führungsstangen (3) mit ca. 1/3 ihrer Länge das Hohlprofil überragen.

5. Vorrichtung nach Anspruch 1 **dadurch gekennzeichnet, dass** an den Reinigungsköpfen (4) jeweils stirnseitig Kappen (16) angebracht sind, die an ihrer Ober- und Unterseite durch Haltestege (18; 19) verbunden sind und Aussparungen aufweisen, die Wellenstümpfe (17) der Führungsstangen (3) fest aufnehmen.

6. Vorrichtung nach Anspruch 5 **dadurch gekennzeichnet, dass** der Haltesteg (18) fest mit den stirnseitigen Kappen (16) vereinigt ist, während der gegenüberliegende Haltesteg (19) lösbar über Schrauben (20) mit den Kappen (16) verbunden ist, so dass in Arbeitsrichtung ein Hohlraum entsteht, der ein offenes Gehäuse (21) zur Unterbringung in Brikettform vorgepresster Stahlwolle aufnimmt, wobei das Gehäuse (21)als U-förmige Aufnahme mit den fest verbundenen Teilen - obere Kappe (16) - und - hinterer Haltesteg (18) -, fest verschweißt ist.

7. Vorrichtung nach Anspruch 6 **dadurch gekennzeichnet, dass** der lösbare Haltesteg (19), ausgerüstet mit Führungs- und Druckelementen, mit einem in die offene Seite des Gehäuses (21) eingreifenden Deckel (23) verbunden ist, wobei dieser gleichzeitig als Sicherungs- und Spannelement für die vorgepresste Stahlwolle (22) dient.

8. Vorrichtung nach Anspruch 7 **dadurch gekennzeichnet, dass** der Deckel (23) mit Stehbolzen (24) verschraubt ist, auf denen Druckfedern (27) gleiten, welche durch den lösbaren Haltesteg (19) und auf diesem aufgeschweißten hohlen Zylinder (26), hindurch geführt werden.

9. Vorrichtung nach Anspruch 8 **dadurch gekennzeichnet, dass** zum gleichmäßigen Andruck der Stahlwolle (22) zwischen den Stehbolzen (24) ein gleichfalls mit dem Deckel (23) verbundener Führungsbolzen (27), der außer im lösbaren Haltesteg (19) noch über eine nach oben offene Buchse (28) verfügt, die gleichfalls auf den Haltesteg (19) aufgeschweißt ist und der Führung dient, angebracht ist.

## Claims

1. Device for cleaning and polishing wire surfaces and for improving the quality of the wire for further processing, the device being constructed as a rotor whose housing consists of two lateral round end plates (1), **characterized in that** rectangular hollow profiles (2) which connect the two lateral round end plates (1) are let into the latter in such a way as to be flush with the outside diameter of the round end plates (1), guide rods (3) being guided in a sliding manner in two of the opposite hollow profiles (2) in each case in pairs at an equal distance apart in a plane defined by the longitudinal axis of the two opposite hollow profiles, which guide rods (3) are provided in the working direction with compensating weights (6), intended for changing the contact pressure in accordance with the speed and connecting the guide rods to one another, and between which guide rods (3) at least three cleaning heads (4) which are connected to one another by compensating linkages (7) are firmly attached in such a way as to be offset relative to the centre axis (5) of the rotor, the cleaning heads (4) moving in a plane towards the wire (5) to be treated in such a way that in each case a central cleaning head (4) presses on the one side of the wire (5) to be treated, whereas the two outer cleaning heads (4) exert their pressure on the opposite side.

2. Device according to Claim 1, **characterized in that** shaft stubs (13) firmly connected to the end plates (1) are rotatably mounted in bearing blocks (12) screwed onto a machine body (11), these bearing blocks (12), including a requisite drive pulley (15), each being provided centrally with through-openings.

3. Device according to Claim 1, **characterized in that** the compensating linkages (7) are provided at both ends with elongated holes (10) which slide on a bolt (29) which is attached centrally to a retaining web (18) of the cleaning head (4), the compensating linkages (7) being fixed on a pivot (9) incorporated at the level of the central axis (5) of the rotor, these pivots (9) being located in supports (8) attached for this purpose to the outer surfaces of the hollow profiles (2) parallel to the cleaning heads (4).

4. Device according to Claims 1 and 2, **characterized in that** the guide rods (3), sliding in opposite hollow profiles (2) and with cleaning heads (4) integrated therein, are in each case provided in the working direction with compensating weights (6) which at the same time connect the guide rods (3) to one another, whereas on the opposite side the guide rods (3) project with approximately 1/3 of their length beyond the hollow profile.

5. Device according to Claim 1, **characterized in that** caps (16) are attached to the cleaning heads (4) in each case at the end faces, these caps (16) being connected by retaining webs (18; 19) at their top side and underside and having apertures which accommodate the shaft stubs (17) of the guide rods (3).

6. Device according to Claim 5, **characterized in that** the retaining web (18) is firmly joined to the end caps (16), whereas the opposite retaining web (19) is detachably connected to the caps (16) via screws (20), so that a cavity is produced in the working direction, this cavity receiving an open housing (21) for accommodating steel wool pre-pressed in briquette form, the housing (21), as U-shaped receptacle, being firmly welded to the firmly connected parts - top cap (16) and rear retaining web (18).

7. Device according to Claim 6, **characterized in that** the detachable retaining web (19), provided with guide and pressure elements, is connected to a lid (23) engaging in the open side of the housing (21), this lid (23) at the same time serving as securing and clamping element for the pre-pressed steel wool.

8. Device according to Claim 7, **characterized in that** the lid (23) is screwed to studs (24), on which compression springs (25) slide and which are passed through the detachable retaining web (19) and hollow cylinders (26) welded in place on the latter.

9. Device according to Claim 8, **characterized in that**, for the uniform contact pressure of the steel wool (22), a guide bolt (27) is attached between the studs (24), which guide bolt (27) is likewise connected to the lid (23) and, apart from being in the detachable retaining web (19), also has a bush (28) which is open at the top and which likewise is welded onto the retaining web (19) and serves for the guidance.

## Revendications

1. Dispositif pour le nettoyage et le polissage de surfaces de fils ainsi que pour l'amélioration de la qualité du fil en vue d'un traitement subséquent, dans lequel le dispositif est construit sous forme de rotor dont le boîtier se compose de deux plaques frontales rondes latérales (1), **caractérisé en ce que**, dans les deux plaques frontales rondes latérales sont incorporés des profilés creux rectangulaires (2) en affleurement avec le diamètre des plaques frontales rondes (1) et reliant celles-ci, où, dans deux des profilés creux opposés (2), dans un plan défini par l'axe longitudinal des deux profilés creux opposés, à chaque fois des barres de guidage (3) équidistantes par paire sont guidées par glissement, lesquelles sont pourvues, dans la direction de travail, de poids d'équilibrage (6) pour modifier la pression d'application en fonction de la vitesse de rotation, lesquels relient les unes aux autres les barres de guidage, et entre lesquels sont montées fixement, de manière décalée par rapport à l'axe médian (5) du rotor, au moins trois têtes de nettoyage (4), qui sont connectées les unes aux autres par des tringles d'équilibrage (7), les têtes de nettoyage (4) se déplaçant dans un plan sur le fil à traiter (5) de telle sorte que dans chaque cas une tête de nettoyage centrale (4) presse contre l'un des côtés du fil à traiter (5) tandis que les deux têtes de nettoyage se trouvant à l'extérieur (4) exercent leur pression sur le côté opposé.

2. Dispositif selon la revendication 1, **caractérisé en ce que** des bouts d'arbres (13) connectés fixement aux plaques frontales (1) sont montés de manière à pouvoir tourner dans des blocs-paliers (12) vissés sur un corps de machine (11), ceux-ci, y compris un disque d'entraînement nécessaire (15), étant à chaque fois pourvus au centre d'ouvertures de passage.

3. Dispositif selon la revendication 1, **caractérisé en ce que** les tringles d'équilibrage (7) sont pourvues aux deux extrémités de trous oblongs (10) qui glissent sur un boulon (29) qui est monté au centre sur une nervure de fixation (18) de la tête de nettoyage (4), les tringles d'équilibrage (7) étant fixées sur un axe de rotation (9) incorporé à la hauteur de l'axe médian (5) du rotor, lequel se trouve dans des supports (8) montés pour cela parallèlement aux têtes de nettoyage (4) sur les faces extérieures des profilés creux (2).

4. Dispositif selon les revendications 1 et 2, **caractérisé en ce que** les barres de guidage (3) glissant dans les profilés creux opposés (2), avec des têtes de nettoyage (4) incorporées dans celles-ci, sont pourvues à chaque fois de poids d'équilibrage (6) dans la direction de travail, lesquels relient simultanément entre elles les barres de guidage (3), tandis que du côté opposé les barres de guidage (3) dépassent sur environ 1/3 de leur longueur au-delà du profilé creux.

5. Dispositif selon la revendication 1, **caractérisé en ce que** des chapeaux (16) du côté frontal sont à chaque fois montés sur les têtes de nettoyage (4), sont connectés à leur côté supérieur et à leur côté inférieur par des nervures de fixation (18 ; 19) et présentent des évidements qui reçoivent fixement les bouts d'arbres (17) des barres de guidage (3).

6. Dispositif selon la revendication 5, **caractérisé en ce que** la nervure de fixation (18) est réunie fermement aux chapeaux du côté frontal (16), tandis que la nervure de fixation (19) opposée est connectée de manière détachable par des vis (20) aux chapeaux (16) de sorte qu'il se forme dans la direction de travail un espace creux qui reçoit un boîtier ouvert (21) pour placer de la laine d'acier précomprimée en forme de briquette, le boîtier (21) étant soudé fermement, en tant que logement en forme de U, aux parties connectées fixement - le chapeau supérieur (16) et la nervure de fixation arrière (18).

7. Dispositif selon la revendication 6, **caractérisé en ce que** la nervure de fixation détachable (19), munie d'éléments de guidage et de pression, est connectée à un couvercle (23) venant en prise dans le côté ouvert du boîtier (21), ce couvercle servant en même temps d'élément de fixation et de serrage pour la laine d'acier précomprimée (22).

8. Dispositif selon la revendication 7, **caractérisé en ce que** le couvercle (23) est vissé avec des boulons filetés (24) sur lesquels glissent des ressorts de pression (25) qui sont guidés à travers la nervure de fixation détachable (19) et des cylindres creux (26) soudés sur celle-ci.

9. Dispositif selon la revendication 8, **caractérisé en ce que** pour l'application de pression uniforme de la laine d'acier (22), on place entre le boulon fileté (24) un boulon de guidage (27) également connecté au couvercle (23), qui dispose encore, à l'extérieur dans la nervure de fixation détachable (19), d'une douille (28) ouverture vers le haut qui est également soudée sur la nervure de fixation (19) et qui sert au guidage.
